# EUROPÄISCHE PATENTSCHRIFT

(11) **EP 0 028 662 B1**
(45) Veröffentlichungstag und Bekanntmachung des Hinweises auf die Patenterteilung: **07.11.1984**
(21) Anmeldenummer: 79104785.5
(22) Anmeldetag: 30.11.1979
(51) Int. Cl.: G09F 7/18, E01F 9/01, E04H 12/20

(54) **Schilderständer mit Überwurf-Halterahmen**
Sign-supporting structure with panel holding bushes
Support pour signaux à manchons de maintien d'un panneau

(30) Priorität: 26.10.1979 DE 7930368 U
(43) Veröffentlichungstag der Anmeldung: 20.05.1981
(73) Patentinhaber: Silbernagel, Hermann, D-68169 Mannheim (DE)
(72) Erfinder: Silbernagel, Hermann, D-68169 Mannheim (DE)
(74) Vertreter: Ratzel, Gerhard, Dr.

## Beschreibung

Die Erfindung betrifft einen Schilderständer, bestehend aus mindestens einem Pfahl, über den Halterahmen geworfen sind, die den Pfahl umfassen und auf wenigstens einer Seite ein Gewindeloch aufweisen, in dem eine Schraube zum Arretieren des Halterahmens gegen den Pfahl geschraubt ist, und die auf ihrer Außenseite Winkel zum Stützen des unteren Randes oder Ergreifen des oberen Randes eines Schildes aufweisen.

Derartige Schilderständer werden beispielsweise zum raschen Aufbau und Abbau einer Beschilderung an einer Baustelle, insbesondere an Autobahnen verwendet. Hierbei kommt es darauf an, daß die Schilderständer mobil und zerlegbar gestaltet sind. Sie sollen auch Schilder verschiedener Größen aufnehmen können.

Bekannt sind Schilderständer der eingangs genannten Gattung. In die Winkel an den Außenseiten der Halterahmen wird das aufzustellende Schild mit dem Rand hineingesetzt. Das Schild wird auf diese Weise an seinem unteren Rand gestützt und von einem weiteren Halterahmen an seinem oberen Rand ergriffen. Der obere Halterahmen hat dabei den Neigung, infolge seines Eigengewichtes sich von selbst auf den oberen Schilderrand zu setzen. Gleichzeitig hat das gesamte Schild die starke Neigung, sich in den Winkel des unteren Halterahmens hineinzudrücken.

Dies ist z. B. aus der FR-A-2 053 636 bekannt. Allerdings sind dort an den Halterahmen nicht echte Haltewinkel angeordnet, sondern nur eingeschnittene Bügel. Damit wird zwar die Tafel des Schildes zentriert gehalten, jedoch ist eine sichere Befestigung des Schildes damit nicht gewährleistet. So ist nach diesem Schilderständer das Schild nicht einwandfrei gegen Winddruck gesichert und rüttelfrei unter Gewährung einfacher Auf- und Abbaumöglichkeiten festgelegt. Demgegenüber liegt der vorliegenden Erfindung die Aufgabe zugrunde, einen Schilderständer der eingangs genannten Gattung so fortzubilden, daß er eine insbesondere windsichere Verklemmung der Tafel des Schildes bei einfachster Montage garantiert.

Zwar ist aus der DE-A-1 953 967 eine Befestigungseinrichtung für Schilder bekannt, bei der konisch ausgebildete Zapfen zu ihnen passende Ösen, leistenartige Abkantungen oder Ansätze der Tafel eines Schildes aufnehmen. Da die Zapfen konisch ausgebildet sind, wird zwar eine rüttelfreie Aufhängung der Tafel des Schildes erzielt. Jedoch sind die besonderen Einrichtungen, nämlich Ösen, leistenartige Abkantungen oder Ansätze an der Tafel des Schildes unüblich und aufwendig. Auch ist die Aufhängung des Schildes ein umständlicher Vorgang ; so muß dort zunächst der untere Halterahmen oberhalb seiner endgültigen Lage an dem Pfahl befestigt werden. Erst nachdem das Schild in den oberen Halterahmen eingehängt ist, kann der untere Halterahmen in einem weiteren Arbeitsgang so weit abgesenkt werden, daß er mit seinen Zapfen die entsprechenden unteren mit ihm zusammen wirkenden Aufhängungsteile an der Tafel des Schildes ergreift. Demgegenüber soll nach der vorliegenden Erfindung ein Schilderständer die gängigen, flachen Schilder-Tafeln halten können und auch leicht zu montieren sein. Damit sollen dann insbesondere gesonderte Ösen, leistenartige Abkantungen oder Ansätze an der Tafel des Schildes überflüssig werden ; schließlich soll das Einsetzen der Schilder-Tafel in den Schilderständer leicht zu beobachten sein, was nach diesem Stand der Technik ebenfalls nicht möglich ist, da die Aufhängung der Schildertafel an ihrer Rückseite vonstatten geht, die aber selbstverständlich von der Vorderseite her nicht zu sehen ist.

Diese Aufgaben werden erfindungsgemäß dadurch gelöst, daß der Winkel eines Halterahmens zum Stützen des unteren Randes des Schildes von der Außenseite eines solchen Halterahmens so abgeschrägt ist, daß sich der untere Rand des Schildes zwischen dem Winkel und der Vorderseite des Halterahmens infolge des Eigengewichtes des Schildes entsprechend einer Keilwirkung verklemmt. Damit werden insbesondere auch nach dem Stand der Technik bekannte Klemmkeile aus Holz entbehrlich.

Der dem erfindungsgemäßen Halterahmen zugrundeliegende Erfindungsgedanke beruht auf dem Prinzip der Fallschwere dieses Halterahmens. D. h., daß der erfindungsgemäß Halterahmen allein aufgrund seines Eigengewichtes von oben auf den Rand des zu haltenden Schildes aufsitzt und somit ein Herausfallen des Schildes aus dem erfindungsgemäßen Halterahmen verhindert. Desweiteren beinhaltet dieses Fallprinzip die Tatsache, daß das Schild selbst vermöge seines Eigengewichtes auf den unteren Halterahmen drückt und dort fest aufsitzt. Somit werden alle vertikalen Haltekräfte bei der erfindungsgemäßen Halterung eines Verkehrsschildes von den Teiten selbst im Zusammenspiel mit der Schwerkraft erzeugt ; eine Lockerung durch Alterungserscheinungen und Abnutzung ist dadurch ausgeschlossen. Das Fallprinzip bewirkt aber auch noch eine rasche und einfache Verwendung und Aufstellung des erfindungsgemäßen Schilderhalters bzw. Halterahmens. Denn die Monteure können sich ebenfalls diese vertikalen Haltekräfte bei der Aufstellung zunutze machen ; sie müssen also nicht mehr in Richtung der Schwerkräfte Montagekräfte ausüben oder in dieser Richtung Kräfte durch Schrauben und Zwingen erzeugen. Es hat sich demnach als besonders praktisch erwiesen, den Winkel von der Vorderseite des Halterahmens weg leicht nach außen abgeschrägt auszubilden. Setzt man in einen solchen abgeschrägten Winkel von oben ein Schild ein, so verklemmt es sich infolge einer Keilwirkung in dem Winkel von selbst ; der Druck des Schildes gegen den schrägen Winkel wird einfach von dem Eigengewicht des Schildes erzeugt. Somit kann überhaupt keine Gefahr mehr bestehen, daß das Schild sich lockert, da bei Maßänderungen des Winkels, aus welchen Gründen auch immer, das Schild stets von selbst durch sein Eigengewicht in die Klemmposition gepreßt wird.

Ein Ausführungsbeispiel der Erfindung ist in den folgenden Figuren dargestellt. Es zeigen :
Figur 1 einen erfindungsgemäßen Halterahmen ;
Figur 2 die Gesamtansicht von der Seite eines mit dem erfindungsgemäßen Halterahmen ausgerüsteten Schilderständer.

In Figur 1 ist ein Halterahmen gemäß der Erfindung dargestellt, der auf der rechten Seite 2 ein Gewindeloch 6 in Form einer Mutter 5 aufweist. Durch dieses Gewindeloch 6 ist dann eine Schraube 13 gegen den Pfahl 12 zu drehen, so daß der erfindungsgemäße Halterahmen an dem Pfahl 12 arretiert wird. An der Vorderseite 3 des Halterahmens ist der Winkel 7 angeordnet. Er ist leicht nach oben, außen abgeschrägt, wie es in dieser Figur 1 dargestellt ist. Er kann auch ein Gewindeloch 6 aufweisen, durch das eine Schraube 13 gedreht werden kann, mit Hilfe derer das Schild 15 eingeklemmt wird. Ebenfalls abgebildet in Figur 1 ist die Möglichkeit, an der rechten Seite 2 und der linken Seite 1 nach hinten abstehende Haltebleche 8 anzuordnen. In diesen Halteblechen 8 sind Bohrungen 9 eingebracht. Somit läßt sich hier eine Windstrebe 14 mit einem Splint einhängen, der durch die Bohrungen 9 gesteckt wird. Ebenfalls in Figur 1 dargestellt ist die Möglichkeit, an der einen Seite, hier an der linken Seite 1, einen Arm 10 anzuordnen, der von dem erfindungsgemäßen Halterahmen absteht. Am Ende dieses Armes 10 ist rechtwinkelig zu ihm angeordnet ein Vierkant 11. Dieser Vierkant 11 verläuft vorzugsweise parallel zu der linken Seite 1 und der Rückseite 4 ; d. h. der Vierkant 11 verläuft vorzugsweise parallel zum Pfahl 12 des Schilderständers. In diesem Vierkant läßt sich eine Lampe zur Beleuchtung des Schildes einsetzen, die eine passende Halterungsmöglichkeit besitzt. Eine solche Lampe ist z. B. aus dem DE-GM 7714569 bekannt.

In Figur 2 ist die Seitenansicht eines Schilderständers, der mit den erfindungsgemäßen Halterahmen ausgerüstet ist, abgebildet. Der Pfahl 12 ist auf einen Fuß 16 aufgesetzt. An der unteren Kante des Schildes 15 ist in dieser Figur 2 ein erfindungsgemäßer Halterahmen angeordnet, der einen leicht nach oben abgeschrägten Winkel 7 aufweist. Das Schild 15 verklemmt sich durch sein Eigengewicht von selbst in diesen Winkel. Die Halterahmen sind durch Schrauben gegen den Pfahl 12 arretiert ; die Schrauben selbst sind in dieser Figur 2 nicht zu sehen. Jedoch sind die Muttern 5 auf den Seiten der Halterahmen abgebildet. Nach hinten abstehend von dem erfindungsgemäßen Halterahmen sind deutlich zu erkennen die Haltefläche 8, in denen Bohrungen 9 angeordnet sind. An den Halteblechen 8 des oberen Halterahmens ist eine Windstrebe 14 angeordnet. Dies kann dadurch eingerichtet werden, daß die Windstrebe 14 in einen Splint, der hier nicht abgebildet ist, eingehängt wird, der durch die Bohrungen 9 gesteckt ist. Das andere Ende der Windstrebe 14 wird an dem Fuß 16 befestigt. Der obere Halterahmen hier in der Figur 2 weist eine Schraube 13 in dem Winkel 7 auf, mit Hilfe derer das Schild 15 eingeklemmt ist. Nicht zu erkennen ist eine Mutter, die das Gewinde für die Schraube 13 in dem Winkel 7 des oberen Halterahmens zur Verfügung stellt. Die Schrauben selbst sind in der Figur 2 nicht im Detail dargestellt ; sie befinden sich in den Gewindelöchern 6 der Muttern 5 auf den Seiten des erfindungsgemäßen Halterahmens, und zwar befindet sich die Mutter 5 bei dem erfindungsgemäßen Halterahmens, der das Schild 15 von unten erfaßt, auf der rechten Seite. Bei dem Halterahmen, der das Schild 15 vom oberen Rand erfaßt, befindet sich die Schraube 13 zum Arretieren des Halterahmens an dem Pfahl 12 auf der linken Seite, wenn man auf die Figur 1 Bezug nimmt.

## Patentansprüche

Schilderständer, bestehend aus mindestens einem Pfahl (12), über den Halterahmen geworfen sind, die den Pfahl (12) umfassen und auf wenigstens einer Seite ein Gewindeloch (6) aufweisen, in dem eine Schraube zum Arretieren des Halterahmens gegen den Pfahl (12) geschraubt ist, und die auf ihrer Außenseite Winkel (7) zum Stützen des unteren Randes bzw. Ergreifen des oberen Randes eines Schildes (15) aufweisen, dadurch gekennzeichnet, daß der Winkel (7) eines Halterahmens zum Stützen des unteren Randes des Schildes (15) von der Außenseite eines solchen Halterahmens so abgeschrägt ist, daß sich der untere Rand des Schildes (15) zwischen dem Winkel (7) und der Vorderseite des Halterahmens infolge des Eigengewichtes des Schildes (15) entsprechend einer Keilwirkung verklemmt.

## Claims

Sign-supporting structure, comprising at least one post (12) on which retaining frames are mounted which engage around the post (12) and comprise on at least one side a threaded hole (6) in which a screw is screwed for arresting the retaining frame against the post (12), and which frames comprise on their outer side angle portions (7) for supporting the lower edge and/or engaging the upper edge of a sign (15), characterised in that the angle portion (7) of the retaining frame for supporting the lower edge of the sign (15) is bevelled off from the outer side of that retaining frame so that the lower edge of the sign (15) engages with a wedging action between the angle portion (7) and the front of the retaining frame as a result of the weight of the sign (15).

## Revendications

Support de panneaux constitué par au moins un poteau (12) au-dessus duquel sont projetés des cadres de maintien qui entourent le poteau (12) et présentent un trou taraudé (6) au moins d'un côté, dans lequel trou est vissée une vis pour bloquer le cadre de maintien contre le poteau (12), et qui présentent sur leur face extérieure des angles (7) pour soutenir le bord inférieur ou pour saisir le bord supérieur d'un panneau (15), lequel support pour signaux est caractérisé en ce que l'angle (7) d'un cadre de maintien destiné à soutenir le bord inférieur d'un panneau (15) est chanfreiné du côté extérieur d'un tel cadre de maintien de telle manière que le bord inférieur du panneau (15) est pincé entre l'angle (7) et la face avant du cadre de maintien en raison du poids propre du panneau (15) par une action de coincement.
